# EUROPÄISCHE PATENTANMELDUNG

(11) **EP 4 623 757 A1**
(43) Veröffentlichungstag der Anmeldung: **01.10.2025**
(21) Anmeldenummer: 25166058.5
(22) Anmeldetag: 25.03.2025
(51) Int. Cl.: A47C 16/02, A47C 9/02

(54) **STEHARBEITSPLATZSTUHL FÜR HÖHENVERSTELLBARE TISCHE/SCHREIBTISCHE**

(30) Priorität: 27.03.2024 DE 202024000606 U
(71) Anmelder: STEBA GROUP GmbH, 49688 Lastrup (DE)
(72) Erfinder: Backhaus, Stefan, 49688 Lastrup (DE); Blömer, Ansgar Josef, 49688 Lastrup (DE)
(74) Vertreter: Eisenführ Speiser

(57) **Zusammenfassung**

Die Erfindung bezieht sich auf eine Vorrichtung zur Unterstützung des Menschen beim Stehen an einem höhenverstellbaren Tisch, insbesondere Schreibtisch, wobei die Vorrichtung nach Art eines Steharbeitsplatzstuhls ausgebildet ist, welcher eine Bodenplatte aufweist, auf der zwei Seitenteile beabstandet angeordnet sind, wobei die Bodenplatte einen Stehbereich aufweist, auf dem der Benutzer bei Benutzung der Vorrichtung steht und wobei die Seitenteile an ihrem oberen Ende eine Rolle aufnehmen, die zwischen den Seitenteilen liegt, wobei die Rolle bevorzugt um ihre Längsachse drehbar ist, wobei die Rolle höhenverstellbar ist, und zwar derart, dass sie ca. 5 - 10 cm oberhalb der Kniescheibe des Benutzers angeordnet ist, wobei die Rolle eine Polsterung aufweist, wobei der Stehbereich eine rutschsichere Oberfläche aufweist, z. B. einen Filzbelag oder dergleichen.

## Beschreibung

Zunehmende sitzende Tätigkeiten (sedentäres Verhalten) mit allen Folgen für die Körperhaltung stellt eine gesundheitliche Herausforderung für sehr viele Menschen dar, vor allem im Berufsleben, aber nicht nur dort. Durch die sitzenden Tätigkeiten im Büro sind die Menschen weniger fit, bewegen sich weniger und nicht selten stellen sich dann, wenn die Menschen nicht in ihrer Freizeit durch entsprechendes Training für Ausgleich sorgen, Muskelverkürzungen, Muskelverspannungen, Haltungsschäden, Kopfschmerzen, Nackenschmerzen und Rückenschmerzen und weitere daraus resultierende gesundheitliche Probleme ein (z. B. Schlafstörungen, Müdigkeit, Unfitness).

Stühle, insbesondere Bürostühle jeglicher Art und Funktion haben zur Folge, dass sich durch die stetig zunehmende Sitzhaltung am Bildschirm auf Dauer gesundheitliche Schäden einstellen. Durch die permanente Sitzhaltung können sich beispielsweise anhaltend die Hüftbeuger (Musculus psoas major und Iliacus) verkürzen. Zusätzlich kommt es häufig in der Oberschenkelmuskulatur und in weiteren Muskelketten zu einer erhöhten Spannung, die dann auch Nackenverspannungen, Kopfschmerzen, Rückenschmerzen und dergleichen auslösen können.

Es wird bereits an Arbeitsplätzen in Unternehmen mit verschiedensten Sitzmöbeln versucht, der Herausforderungen zu begegnen. An verschiedensten Arbeitsplätzen, auch im privaten Bereich, werden höhenverstellbare Tische (Schreibtische) eingerichtet, diese Entwicklung mit Umgestaltung der Ausstattung solcher Arbeitsplätze mit höhenverstellbaren Tischen (Schreibtischen) nimmt deutlich zu.

Ein Vorteil höhenverstellbarer Tische besteht darin, dass die Benutzer einerseits wie üblich am jeweiligen Tisch sitzen kann, wenn der Tisch auf eine niedrige Position eingestellt wird. Andererseits, kann aufrecht am hochgefahrenen Tisch gestanden, somit wenigstens zwei ganz grundsätzlich verschiedene Körperhaltungen einnehmen werden, nämlich Sitzen und Stehen.

Am Arbeitsplatz, insbesondere beim Stehen am höhenverstellten Tisch, stellen sich in der Folge oftmals weitere Probleme für den Benutzer ein, da der Mensch es mittlerweile kaum mehr gewohnt ist, über einen längeren Zeitraum entspannt aufrecht zu stehen. Dies führt zu gewissen Ermüdungserscheinungen und Haltungsschäden, nicht nur in den Beinen, sondern auch in den Hüften und weiteren Körperabschnitten. Oftmals resultiert daraus das Ergebnis, dass der Schreibtisch selten in der Stehposition benutzt wird.

Aufgabe der Erfindung ist es, ein Hilfsmittel bereitzustellen, welches den Benutzer beim Stehen am Tisch unterstützt und ihm dabei hilft, eine ergonomische und arbeitsmedizinisch sinnvolle, entlastende und Verkürzungstendenzen entgegen wirkende aufrechte Körperhaltung einzunehmen, die insgesamt den gesamten Körper und die Körperhaltung positiv beeinflusst. Dabei kann insbesondere die Rückenmuskulatur gestärkt, zudem weitere Muskelpartien, entspannt und gestreckt werden, die in der Sitzhaltung am Schreibtisch verkürzt und kaum beansprucht werden.

Die Aufgabe der Erfindung besteht also auch darin, dass die stehende Arbeit am höhenverstellten Schreibtisch angenehmer und attraktiver gestaltet wird und gesundheitliche Risikofaktoren vorgebeugt und minimiert werden.

Die Aufgabe wird durch eine Vorrichtung gemäß Anspruch 1 gelöst. Vorteilhafte Weiterbildungen sind in den Unteransprüchen beschrieben. Die Erfindung schlägt eine Stehhilfe vor, die als Steharbeitsplatzstuhl demjenigen, der am höhenverstellten Schreibtisch steht, im Unter- wie auch Oberschenkelbereich eine Stütze bzw. Anlehnung gibt, die das Stehen insgesamt über einen längeren Zeitraum leichter möglich macht und die auch den Benutzer intrinsisch dazu verführt, mit der drehbaren Rolle der Stehhilfe bestimmte Trainings- und Massageübungen auszuüben, z. B. mit der Vorderseite des Unterschenkels eine Hin- und Herbewegung der Rolle vorzunehmen.

Dabei werden automatisch Muskel- und Sehnenpartien wie der Hüftbeuger beansprucht und durch das Training gekräftigt, was dann auf die Dauer eine geradere Körperhaltung möglich macht und die Fitness und Gesundheit des Benutzers fördert.

Bei der erfindungsgemäßen Vorrichtung weist die Bodenplatte einen Stehbereich auf, auf dem der Benutzer regelmäßig steht. Dieser Stehbereich ist vorzugsweise mit einem rutschsicheren Belag ausgelegt, um eine gute Stehfestigkeit des Benutzers zu begünstigen.

Auf der Bodenplatte sind zwei gegenüberliegende Seitenteile senkrecht zur Bodenplatte fest angeordnet. Diese Seitenteile nehmen zwischen sich mittels einer Rollenhalterung eine verstellbare, gepolsterte Rolle auf, die drehbar gelagert ist. Die Höhe der Rolle wird dabei jeweils vom Benutzer so eingestellt, dass er sich mit einem Oberschenkel, vorzugsweise mit einem Berührungspunkt 5 - 10 cm oberhalb der Kniescheibe (Patella) gegen die Rolle lehnen kann.

Dabei ist die Rolle bzw. Rollenhalterung der Seitenteile ideal von der Horizontalen der Bodenplatte um einen Winkel von 60° bis 80°, vorzugsweise 70°, vom Stehbereich abgewinkelt angeordnet, so dass der Benutzer ohne Anstrengung, nur mit einer geringen Bewegung sich gegen die Rolle lehnen kann, was zur Folge hat, dass der Benutzer dabei auch automatisch eine Kniestreckung vornimmt. Dies ist insgesamt vorteilhaft für die Gesamtstruktur, die Sehnen, Bänder und die Muskulatur der Knie werden langgestreckt und günstig beansprucht, was in der Folge zur entsprechenden Stärkung und funktionellen Besserung dieser Strukturen führt. Die erfindungsgemäße Vorrichtung bringt den Benutzer automatisch in Annäherung an die neutrale Nullstellung (Fig. 4; Fig. 5), also eine Neutralposition bei der der Benutzer den Unterschenkel und Oberschenkel leicht gegenüber der Vertikalstellung nach vorne angewinkelt hat und der Oberkörper inklusive Hals und Kopf sehr gerade ausgerichtet sind und nicht, wie häufig üblich, am Stehtisch nach vorne vorgebeugt ausgerichtet sind.

Da die Höhe der Kniescheibe (Patella) des Menschen abhängig ist von der jeweiligen Körpergröße, ist die Höhenverstellung der Rolle in verschiedene Positionen möglich, z. B. so weit möglich, dass Menschen mit einem Körpermaß von 1,30 m bis 2,10 m ihre korrekte Einstellung der Rolle gut vornehmen können.

Die Seitenteile weisen bevorzugt eine Höhe von ca. 60 - 70 cm, vorzugsweise 65 cm auf. Die Rolle befindet sich dabei, wie erwähnt, in einer von der horizontalen Ebene um 70° geneigten Position, etwa ausgehend vom Mittelpunkt des Stehbereichs.

Die Rolle liegt dann quasi einige Zentimeter, z. B. 5 - 10 cm mit ihrem Mittelpunkt oberhalb der Kniescheibe des Benutzers. Lehnt der Benutzer sich an diese gepolsterte Rolle an, führt er automatisch eine Streckung im Knie aus, der lehnt sich dabei an die Rolle und übt dadurch einen Druck auf den Rollkörper aus, der sich aufgrund seiner weichen Beschaffenheit dann leicht verformt und anpasst.

Die Rolle ist vorzugsweise mit einem Verbundschaumstoff gefüllt, und weist somit eine Stauchhärte die EN ISO 3386/1=40% Kompression im Bereich von 12 bis 35 auf. Zugfestigkeit des Materials dient EN ISO 1798Kpa liegt im Bereich von 70 bis 80, die Bruchdehnung, gemäß DIN EN ISO 1798 bei ca. 60 bis 75%. Vorzugsweise ist die Rolle außenseitig mit einem Überzug versehen, z.B. aus Kunstleder. Nach Anlehnung und Verformung der Rolle bewegt sich diese in ihre Originalausdehnung zurück, wenn der Druck nachlässt.

Der Stehbereich ist besonders rutschfest was, z. B. durch einen Filzbelag gut erreichbar ist. Dabei liegt die R-Klasse (Rutschfestigkeitsklasse) im Stehbereich bei 10 oder größer, vorzugsweise im Bereich von 11 oder eher 12. Das ist wichtig, damit der Benutzer, der sich mit seinem unteren Teil des Oberschenkels gegen die Rolle abstützt, nicht mit seinen Füßen vom Stehbereich der Bodenplatte nach hinten wegrutscht.

Damit die erfindungsgemäße Vorrichtung nicht umkippt, ist es wichtig, dass der Benutzer mit wenigstens einem Bein auf dem Stehbereich steht und nicht rutscht, um einen eventuellen Sturz und das Umkippen der erfindungsgemäßen Vorrichtung zu verhindern. Zur erhöhten Sicherheit der erfindungsgemäßen Vorrichtung trägt auch ihre große Bodenplatte bei, sodass der Schwerpunkt immer weit vom Rand der Bodenplatte entfernt liegt und ein Verkippen über den Rand kaum oder gar nicht möglich ist.

Die erfindungsgemäße Vorrichtung kann sowohl mit Schuhen als auch barfuss oder mit Strümpfen benutzt werden. Als rutschsicherer Belag in der Bodenplatte ist, wie erwähnt, ein Filzbelag geeignet, aber auch andere Beläge mit entsprechend rutschsicheren Eigenschaften der R-Klassen R10 - R13.

Die Erfindung ist nachfolgend anhand eines Ausführungsbeispiels näher erläutert.
- Fig. 1: zeigt einen erfindungsgemäßen Steharbeitsplatz für höhenverstellbare Tische/Schreibtische in der Seitenansicht,
- Fig. 2: zeigt weitere Details der erfindungsgemäßen Vorrichtung aus einer anderen Perspektive,
- Fig. 3, 4, 5, 6 und 7: zeigen weitere Ansichten und Details.

Die erfindungsgemäße Vorrichtung, die als Unterstützung beim Stehen, somit als Stehhilfe oder auch als Steharbeitsplatzstuhls dient, weist eine Bodenplatte 1 mit einem Stehbereich 2 (Standbereich) auf. Vor diesem Stehbereich sind links und rechts zwei Seitenteile 3a, 3b ausgebildet, die parallel zueinander beabstandet sind und die von der Bodenplatte weg gerichtet am oberen Teil eine Rolle 4 aufnehmen, die vorzugsweise drehbar gelagert ist. Die Rolle 4 ist gepolstert und höhenverstellbar.

Zur weiteren Versteifung und damit sicheren Beabstandung der beiden Seitenteile sind ein oder mehrere Verbindungsstäbe als Distanzhalter 5 zwischen den Seitenteilen 3a, 3b eingebracht und mit diesen befestigt, z. B. verschraubt.

Der in Figur 1 dargestellten Steharbeitsplatzstuhl besteht aus quasi sechs Teilen, nämlich der Bodenplatte 1, den beiden Seitenteilen 3a, 3b, der Rolle 4 sowie zwei Verbindungsstäben 5. Die beiden Seitenteile werden an der Bodenplatte durch Verschraubung (von unten) befestigt. Gleiches gilt auch für die Verbindungsstäbe, sodass durch Lösen der Schrauben der gesamte Steharbeitsplatzstuhl zusammengelegt und mit einem geringen Verpackungsvolumen gut verpackt und verschickt werden kann.

Der Steharbeitsplatzstuhl dient dabei nicht nur als Stehhilfe, sondern die Rolle kann auch als Sitz benutzt werden, auf den sich der Benutzer, wenn er den Schreibtisch auf die Sitzposition herunterfährt, gut setzen kann.

Wenn der Benutzer mit dem Oberschenkel und den Gesäßmuskeln auf dem Polster sitzt und sich gegenüber diesem abrollt, führt dies in der Sitzhaltung zu einer Muskelbeanspruchung und einem Trainingseffekt, der für die Funktion, Dehnung und Stärkung der Muskulatur vorteilhaft ist.

In der Figur 2 ist die erfindungsgemäße Vorrichtung aus einer anderen Perspektive, nämlich der Seitenansicht gezeigt. Dabei ist gut zu erkennen, dass in etwa von der Mitte des Stehbereichs 2 aus gesehen in die Rolle sich in etwa der Verlängerung eines 70°-Winkels befindet. In der Figur 2 sind auch die Schraubverbindungen sichtbar, die die Seitenteile mit der Bodenplatte sicher verbinden.

In der Figur 2 sind die Seitenteile nach Art einer Platte ausgebildet; selbstverständlich ist es auch möglich, dass die Seitenteile nach Art einer Stange oder eines Rohrs gestaltet sind, welche entsprechend verschiedene Aufnahmen für die Rolle aufweisen, damit diese höhenverstellbar ist.

In Figur 2 sind im oberen Bereich der Seitenteile 4 Ausnehmungen 7a, 7b, 7c, 7d erkennbar. Die Ausnehmungen liegen auf der Innenseite der Seitenteile, liegen sich also gegenüber und zwar auf gleicher Höhe, sodass die Rolle, wenn sie außenseitig einen Vorsprung oder Stab aufweist, in diese Ausnehmung horizontal gehalten werden kann. Diese übereinander angeordneten Ausnehmungen dienen der Höhenverstellung, sodass die Höhe der Rolle ideal für den jeweiligen Benutzer ist.

Die Rolle weist auch einen bevorzugten Durchmesser auf, von z. B. 20 cm, damit sich der Benutzer im Bereich oberhalb der Patella gut an die Rundung der Rolle anlehnen kann.

Vorzugsweise weist die erfindungsgemäße Einrichtung auch eine Markierung auf, sodass der Benutzer weiß, in welcher Position er diese erfindungsgemäße Vorrichtung an dem Tisch ausrichten muss. Idealerweise steht die Vorrichtung mit ihrer vordersten Kante (die vorderste Kante ist die Kante die vor den Fußspitzen vor den Füßen des Benutzers liegt), direkt unten auf Höhe der dem Benutzer zugewandten Kante des Schreibtisches.

Figur 3 zeigt einen Benutzer ohne die erfindungsgemäße Einrichtung an einem Stehschreibtisch in mehreren ungünstigen Körperpositionen.

Figur 4 zeigt einen Benutzer, der an der erfindungsgemäßen Einrichtung steht und sich mit seinem Oberschenkelbereich + /- 10 cm oberhalb der Patella am Tisch stehend gegen die Rolle lehnt. Dabei ist deutlich zu erkennen, dass die Körperhaltung völlig anders ist, was letztlich durch die Anordnung der Rolle und die Anlehnung am Oberschenkel an der Rolle erzwungen wird und was zu einer deutlich besseren medizinisch-orthopädischen Körperhaltung führt.

Figur 5 zeigt weitere Beispiele für die mögliche Nutzung der Einrichtung, dabei ist auch in Figur 5c zu sehen, dass der Benutzer seinen Unterschenkel auf die Rolle legen kann was einen angenehmen Trainingseffekt hat.

Figur 6 zeigt die Benutzung der Einrichtung als Sitzhocker.

Es ist, mittels Feststellmitteln auch eine Festsetzung der Rolle möglich, sodass diese nicht mehr um ihre Längsachse drehbar ist, was die Benutzung mittels dieser Arretierung als Sitzhocker vereinfacht.

Figur 7 zeigt die Zusammenwirkung der Seitenteile mit den Aufnahmen für die Rolle.

Wie erwähnt, führt das zunehmend sedentäre Verhalten des Benutzers am Schreibtisch dazu, dass die Benutzer körperlich immer weniger beansprucht werden und letztlich auch körperlich immer unfitter werden und unter den Folgen fortschreitender Muskelverkürzungen und Fehlhaltung/Fehlfunktion der Muskulatur leiden.

Durch die erfindungsgemäße Einrichtung hat der Benutzer die Möglichkeit, einer dauerhaft ungünstigen Körperhaltung im Sitzen entgegenzuwirken und damit seine gesamte Körperhaltung zu verbessern und auch die schädlichen Konsequenzen übermäßigen sedentären Verhaltens zu lindern.

Der Stehbereich ist vorzugsweise rutschsicher ausgebildet, das heißt, er weist eine Rutschfestigkeit von R10 - R13 auf, vorzugsweise R11 oder R12. Das lässt sich z. B. mit einem Filzbelag realisieren.

Die Rolle ist gepolstert, aber weder zu weich, noch zu hart, so dass es angenehm ist, sich an die Rolle anzulehnen ohne das sich schmerzhafte Druckkompressionen in den entsprechenden Körperbereichen einstellen, mit denen der Oberschenkel sich an die Rolle anlehnt, andererseits ist aber auch die Rolle nicht zu weich und zu nachgiebig.

In den Figuren sind vier verschiedene Höhenverstellungen gezeigt, diese Zahl kann auch verringert oder erhöht werden, je nachdem, welche Verstellmöglichkeiten gewünscht werden.

Die Verbindungsstangen sind, wie dargestellt, zwischen den Seitenteilen angeordnet. Diese Verbindungsstangen weisen an ihren freien Enden Gewinde auf, die die Seitenteile durchsetzen, sodass die Verbindungsstangen mittels Schrauben die Seitenteile sicher fixieren.

Die Oberfläche der Rolle kann aus Leder bestehen, aber auch aus einem Textil oder einem entsprechenden anderen Material, z. B. Kunstleder.

Vorzugsweise ist die Oberfläche der Rolle von dieser abnehmbar, sodass sie auch einer späteren Reinigung unterzogen werden kann.

## Patentansprüche

1. Vorrichtung zur Unterstützung des Menschen beim Stehen an einem höhenverstellbaren Tisch, insbesondere Schreibtisch, wobei die Vorrichtung nach Art eines Steharbeitsplatzstuhls ausgebildet ist, welcher eine Bodenplatte (1) aufweist, auf der zwei Seitenteile (3a, 3b) beabstandet angeordnet sind, wobei die Bodenplatte (1) einen Stehbereich (2) aufweist, auf dem der Benutzer bei Benutzung der Vorrichtung steht und wobei die Seitenteile (3a, 3b) an ihrem oberen Ende eine Rolle aufnehmen, die zwischen den Seitenteilen liegt, wobei die Rolle (4) bevorzugt um ihre Längsachse drehbar ist, wobei die Rolle (4) höhenverstellbar ist, und zwar derart, dass sie ca. 5 - 10 cm oberhalb der Kniescheibe des Benutzers angeordnet ist, wobei die Rolle eine Polsterung aufweist, wobei der Stehbereich (2) eine rutschsichere Oberfläche aufweist, z. B. einen Filzbelag oder dergleichen.

2. Vorrichtung nach Anspruch 1, **dadurch gekennzeichnet, dass** die Rolle (4) sich in einer vom Stehbereich (2) um ca. 60° bis 80°, vorzugsweise 70° von der Horizontalen, angewinkelten Position befindet.

3. Vorrichtung nach einem der vorhergehenden Ansprüche, **dadurch gekennzeichnet, dass** das Material der Vorrichtung, insbesondere für die Bodenplatte (1) und die Seitenteile (3a, 3b), ein Multiplexträgermaterial ist.

4. Vorrichtung nach einem der vorhergehenden Ansprüche, **dadurch gekennzeichnet, dass** die Seitenteile (3a, 3b) durch ein oder mehrere Verbindungsteile verbunden sind, mit denen die Seitenteile auf einer vorbestimmten Distanz gehalten werden.

5. Vorrichtung nach einem der vorhergehenden Ansprüche, **dadurch gekennzeichnet, dass** auf den Seiten der Seitenteile (3a, 3b), die einander zugewandt sind, die Seitenteile (3a, 3b) mehrere Ausnehmungen (7) aufweisen, die übereinander angeordnet sind, wobei ein Paar gegenüberliegender Ausnehmungen (7) jeweils zur Aufnahme der Rolle (4) geeignet ist und durch Ausbildung mehrerer Ausnehmungen übereinander die Rolle in verschiedenen Höhen oberhalb der Bodenplatte positioniert werden kann.

6. Vorrichtung nach einem der vorhergehenden Ansprüche, **dadurch gekennzeichnet, dass** die Seitenteile Rohre oder Stangen sind, die gegenüberliegende Aufnahmen zur Aufnahme der Rolle aufweisen.

7. Vorrichtung nach einem der vorhergehenden Ansprüche, **dadurch gekennzeichnet, dass** die Rolle (4) einen Durchmesser von 5 - 30 cm, vorzugsweise einen Durchmesser von 20 cm aufweist, und die Rolle an ihrer freien Endbereichen Vorsprünge aufweist, die in die Ausnehmungen der Seitenteile einlegbar sind.

8. Vorrichtung nach einem der vorhergehenden Ansprüche, **dadurch gekennzeichnet, dass** die Bodenplatte (1) ein Maß von ca. 600 mm x 800 mm aufweist und eine muldenartige Vertiefung aufweist, in der die rutschsichere Einlage, z. B. ein Filzbelag des Stehbereichs angeordnet ist.

9. Vorrichtung nach einem der vorhergehenden Ansprüche, **dadurch gekennzeichnet, dass** die Vorrichtung in dem Bereich unterhalb der Rolle, in etwa dort, wo ein Benutzer seine Schuh- bzw. Fußspitzen platziert, eine verstellbare Distanzleiste (6) aufweist, deren Abstand von der Fuß- bzw. Schuhspitze des Benutzers an verschiedenen Positionen einstellbar ist.

10. Vorrichtung nach einem der vorhergehenden Ansprüche, **dadurch gekennzeichnet, dass** die Seitenteile aus Holz, insbesondere Schichtholz, Metall, Stahl oder dergleichen hergestellt sind.
